# EUROPÄISCHE PATENTANMELDUNG

(11) **EP 2 067 903 A2**
(43) Veröffentlichungstag der Anmeldung: **10.06.2009**
(21) Anmeldenummer: 08405089.7
(22) Anmeldetag: 26.03.2008
(51) Int. Cl.: E03F 5/04

(54) **Ablaufwanne zum Einbau in einen Gebäudeboden sowie Verfahren zum Montieren einer solchen Ablaufwanne**

(30) Priorität: 07.12.2007 EP 07405347
(71) Anmelder: GEBERIT TECHNIK AG, 8645 Jona (CH)
(72) Erfinder: Mächler, Daniel, 8645 Jona (CH); Inglin, Urs, 8853 Lachen (CH)
(74) Vertreter: Groner, Manfred

(57) **Zusammenfassung**

Die Ablaufwanne besitzt einen wenigstens abschnittweise umlaufenden Kragen (15) und einen an diesem Kragen (15) angeordneten seitlichen Flansch (28). Der Flansch (28) ist an eine Gebäudewand (37) anlegbar und mit dieser dicht verbindbar. Der seitliche Flansch (28) erstreckt sich von einer Oberseite (7) des Kragens (15) nach unten und ist vorzugsweise mit einer Abdichtfolie (29) verbunden, die nach oben über die Oberseite (7) des Kragens (15) hinaus an die Gebäudewand (37) anlegbar ist.

## Beschreibung

Die Erfindung betrifft eine Ablaufwanne zum Einbau in einen Gebäudeboden, mit einem wenigstens abschnittsweise umlaufenden Kragen und einem an diesem Kragen angeordneten seitlichen Flansch, der an eine Gebäudewand anlegbar und mit dieser dicht verbindbar ist.

Ablaufwannen dieser Art sind seit langem bekannt. Sie werden in einen Boden, beispielsweise einen Fertigboden eingelassen und können bündig, beispielsweise mit Fliesen umrandet werden. Der Kragen ist oberseitig im Wesentlichen bündig mit der Oberseite des Bodens und besitzt zum Einleiten des abzuleitenden Wassers einen Ablaufrost.

Wesentliche Aspekte bei einer solchen Ablaufwanne ist die Abdichtung gegenüber dem Gebäudeboden und der Gebäudewand sowie die Verminderung einer Körperschallübertragung von der Ablaufwanne auf das Gebäude. Die Montage soll trotzdem einfach und sicher sein.

Durch die EP-A-1 287 213 ist eine Ablaufwanne bekannt geworden, bei welcher eine wasserdichte Membran an der Innenseite des seitlichen Flansches angeordnet ist, die bei der Montage entlang der Gebäudewand hochgezogen sowie schliesslich mit Fliesen abgedeckt wird.

Der Erfindung liegt die Aufgabe zugrunde, eine Ablaufwanne der genannten Art zu schaffen, die noch einfacher abgedichtet und wirksamer gegen Körperschallübertragung gedämmt werden kann.

Die Aufgabe ist bei einer gattungsgemässen Ablaufwanne dadurch gelöst, dass der seitliche Flansch sich von einer Oberseite der Ablaufwanne nach unten erstreckt. Bei der erfindungsgemässen Ablaufwanne ist der Kontaktbereich zwischen der Ablaufwanne und der Gebäudewand wesentlich kleiner als bei einem sich nach oben erstreckenden Flansch. Zudem erstreckt sich dieser Flansch nicht hinter die Fliesen, was das Anbringen von Fliesen vereinfacht. Ein wesentlicher Vorteil der erfindungsgemässen Ablaufwanne wird auch darin gesehen, dass diese auch freistehend montiert werden kann, somit nicht zwingend an eine Gebäudewand angelegt werden muss. Bei einer freistehenden Ausführung erstreckt sich der seitliche Flansch nach unten in den Gebäudeboden und ist somit nicht sichtbar. Der nach unten sich erstreckende Flansch ermöglicht eine einfachere Isolation gegen Körperschallübertragung. Hinreichend ist hier beispielsweise ein streifenförmiges Randdämmelement, das zwischen der Gebäudewand und dem seitlichen Flansch angeordnet wird und das sich nach oben bis zum Kragen erstreckt.

Nach einer Weiterbildung der Erfindung ist vorgesehen, dass eine Abdichtfolie vorgesehen ist, die an der Aussenseite des seitlichen Flansches befestigt ist oder mit dem Flansch verbindbar ist. Diese Abdichtfolie erstreckt sich nach oben über die Oberseite des Kragens hinaus an der Gebäudewand entlang. Diese Abdichtfolie wird beispielsweise an die Gebäudewand angeklebt und dann mit Fliesen abgedeckt. Da sich wie erwähnt der seitliche Flansch nicht hinter die Fliesen erstreckt, ist im Bereich der Fliesen eine Körperschallübertragung nicht zu erwarten. Die Ablaufwanne kann somit mit vergleichsweise kleinem Aufwand gegenüber der Gebäudewand gegen Schallübertragung und auch gegen Eindringen von Wasser isoliert bzw. abgedichtet werden.

Nach einer Weiterbildung der Erfindung ist vorgesehen, dass ein Randdämmelement vorgesehen ist, das im Wesentlichen gleich lang oder länger ist als der seitliche Flansch und das zur Schalldämmung zwischen dem seitlichen Flansch und der Gebäudewand montierbar ist.

Nach einer Weiterbildung der Erfindung ist vorgesehen, dass die Ablaufwanne Nivellierungselemente aufweist, mit denen sie auf einen Rohboden abstellbar und nivellierbar ist. Dies ermöglicht eine exakte Nivellierung der Ablaufwanne, was auch im Hinblick auf die exakte Position bezüglich der Gebäudewand wesentlich ist.

Die Erfindung betrifft zudem ein Verfahren zum Montieren einer solchen Ablaufwanne. Hierbei ist vorgesehen, dass die Ablaufwanne auf einen Rohboden abgestellt wird, wobei der seitliche Flansch entlang der Gebäudewand angeordnet ist und eine mit dem seitlichen Flansch verbundene Abdichtfolie nach oben an die Gebäudewand angelegt wird. Die Abdichtfolie kann am seitlichen Flansch vormontiert sein. Die Abdichtfolie kann aber grundsätzlich auch während der Montage am seitlichen Flansch befestigt, beispielsweise an diesen angeklebt werden. Wesentlich ist eine ganzflächige dichte Verbindung der Abdichtfolie mit dem seitlichen Flansch. Die Abdichtfolie wird mit ihrer Rückseite an der Gebäudewand flächig angeklebt. Der über die Oberseite der Ablaufwanne vorstehende Bereich der Abdichtfolie wird beispielsweise mit Fliesen oder anderen Verkleidungsteilen abgedeckt.

Nach einer Weiterbildung der Erfindung wird der seitliche Flansch unter Zwischenlage eines Randdämmelementes an die Gebäudewand angelegt. Die Abdichtfolie erstreckt sich in diesem Fall vorzugsweise unterhalb der Oberseite des Kragens zwischen dem seitlichen Flansch und der Aussenseite des Randdämmelementes. Oberhalb des Randdämmelementes wird die Abdichtfolie nach aussen umgebogen und an die Gebäudewand angelegt. Die Fliesen oder andere Verkleidungsteile besitzen vorzugsweise etwa die gleiche Dicke wie das Randdämmelement und bilden oben eine Fortsetzung dieses Randdämmelementes. Die erfindungsgemässe Ablaufwanne ermöglicht somit auch ein einfacheres und präzises Verfliesen.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: eine räumliche Ansicht einer erfindungsgemässen Ablaufwanne,
- Figur 2: ein Vertikalschnitt durch einen Gebäudeteil mit einer montierten Ablaufwanne, wobei die Fliesen und der Fertigboden noch nicht erstellt sind und
- Figur 3: ein Schnitt gemäss Figur 2, jedoch nach Abschluss der Montagearbeiten.

Die Ablaufwanne 1 besitzt einen umlaufenden Kragen 15 und innerhalb diesem eine Vertiefung 3, in welcher Öffnungen 4 angeordnet sind, durch welche Wasser in Ablauftöpfe 5 und schliesslich in eine Ablaufleitung 6 ableitbar sind. Der Kragen 15, der auch lediglich teilweise umlaufend sein kann, besitzt eine Oberseite 7, die im montierten Zustand gemäss Figur 3 beispielsweise von Fliesen 35 abgedeckt ist. Ausgehend von dieser Oberseite 7 erstreckt sich am Kragen 15 ein seitlicher Flansch 28 nach unten, der sich über die gesamte Länge des Kragens 15 erstreckt. Dieser Flansch 28 ist ein Abbug des Kragens 15 um 90°. Im montierten Zustand erstreckt sich dieser Flansch 28 somit vertikal nach unten und horizontal. Der Flansch 28 besitzt gemäss Figur 3 eine ebene Aussenseite 36, an welcher eine Folie 29 befestigt ist, die eine flexible Abdichtfolie bildet. Diese ist insbesondere an der Aussenseite 36 mit dem Flansch 28 wasserdicht verbunden, beispielsweise verklebt. Es ist hier aber auch eine andere feste und dichte Verbindung möglich.

Die Folie 29 besitzt gemäss Figur 2 einen unteren Bereich 29a, in dem die Folie 29 mit dem Flansch 28 verbunden ist und einen über die Oberseite 7 überragenden Bereich 29b, der im montieren Zustand gemäss Figur 3 mit einer Rückseite 33 an eine Gebäudewand 37 angelegt ist. Im Bereich 29b ist die Folie beispielsweise rückseitig mit der Gebäudewand 37 verklebt. Zwischen den Bereichen 29a und 29b befindet sich ein Bereich 29c, in welchen die Folie 29 im montierten Zustand von einer Aussenseite eines Randdämmelementes 34 auf die Hinterseite von Fliesen 14 wechselt. Dieser Bereich 29c befindet sich somit im montierten Zustand zwischen einer oberen Kante 34a des Randdämmelementes 34 und einer unteren Kante 14a der Fliesen 14. Der Zwischenraum zwischen dem Randdämmelement 34 und den Fliesen 14 kann beispielsweise mit einem Silikonkleber gefüllt sein. Das Randdämmelement 34 isoliert den Kragen 15 gegenüber der Gebäudewand 37 im Hinblick auf eine Körperschallübertragung und insbesondere Trittschallübertragung. Die Folie 29 gewährleistet eine wasserdichte Verbindung des Kragens 15 mit der Gebäudewand 37.

Damit die Ablaufwanne 1 gemäss Figur 2 auf einen Rohboden 9 abgestellt und nivelliert werden kann, sind vier Nivellierungselemente 8 vorgesehen, die jeweils an der Unterseite des Kragens 15 angeordnet sind. Diese Nivellierungselemente 8 besitzen jeweils einen Fuss 17, der mit einer Befestigungsschraube 16 am Rohboden 9 befestigbar ist und eine Hülse 26, die in eine Bohrung 19 eines Isolationskörpers 18 eingesetzt ist. An den Hülsen 26 ist an einem oberen Ende jeweils eine Mutter 27 mit einem Innengewinde 30 angeordnet. Zum Nivellieren sind Stellschrauben 22 vorgesehen, die ein Gewinde 23 besitzen und die jeweils von oben in eine Mutter 27 eingeschraubt sind und die an einem unteren Ende eine Rille 25 aufweisen, die an Rastzungen 20 verrastet sind. Am unteren Ende sind diese Stellschrauben 22 zudem drehbar über eine Ausnehmung 21 am entsprechenden Fuss 17 abgestützt. Durch Drehen der Stellschrauben 22 jeweils an einem Kopf 24 kann die Ablaufwanne 1 nivelliert und somit die Oberseite 7 ausgerichtet werden. Die Oberseite 7 kann horizontal oder falls gewünscht auch geneigt ausgerichtet werden.

Nachfolgend wird die Montage der erfindungsgemässen Ablaufwanne 1 näher erläutert.

In einem ersten Schritt wird an der Gebäudewand 37 das Randdämmelement 34 angebracht, beispielsweise mit einem geeigneten Kleber angeklebt. Das Randdämmelement 34 erstreckt sich wie ersichtlich von der Oberseite 10 des Rohbodens 9 bis zur Oberseite eines vorgesehenen Unterlagsbodens 13. Die Ablaufwanne 1 wird nun auf den Rohboden 9 gestellt, wobei der Flansch 28 an das Randdämmelement 34 angelegt wird. Die Folie 29 ist in diesem Fall vormontiert. Die Ablaufwanne 1 wird nun wie oben erläutert mit den Nivellierungselementen 8 ausgerichtet. Nun wird auf den Rohboden 9 mit Isolationsschichten 11 und 12 eine Isolation aufgetragen. Diese Isolation ist insbesondere eine Schallisolation. Diese kann aber auch zusätzlich eine Wärmeisolation sein. Nun wird der Unterlagsboden 13 aufgetragen. Ist dieser ausgehärtet, so wird über dem Randdämmelement 34 zur Befestigung der Folie 29 ein hier nicht gezeigter Kleber aufgetragen. Die Folie 29 wird nun im Bereich 29b an der Gebäudewand 37 befestigt. Zusätzlich werden hier nicht gezeigte Dichtfolien am Kragen 15 befestigt und auf den Rohboden 9 ausgelegt. Schliesslich werden die Fliesen 14 und 35 verlegt. Die Fliesen 14 werden hierbei mit einer Vorderseite 32 der Folie 29 verklebt. Die Fliese 35 besitzen eine Oberseite 31, die mit der Oberseite des Rostes 2 im Wesentlichen bündig ist. Während den genannten Arbeiten ist die Ablaufwanne 1 in üblicher Weise mit hier nicht gezeigten Bauschutzelementen abgedeckt. Schliesslich wird die Fuge zwischen dem Randdämmelement 34 und den Fliesen 14 und 35 beispielsweise mit einem Silikonkleber gefüllt.

### Bezugszeichenliste

- 1: Ablaufwanne
- 2: Rost
- 3: Vertiefung
- 4: Öffnung
- 5: Ablauftopf
- 6: Ablaufleitung
- 7: Oberseite
- 8: Nivellierungselement
- 9: Rohboden
- 10: Oberseite
- 11: Isolationsschicht
- 12: Isolationsschicht
- 13: Unterlagsboden
- 14: Fliesen
- 14a: Kante
- 15: Kragen
- 16: Befestigungsschraube
- 17: Fuss
- 18: Isolationskörper
- 19: Bohrung
- 20: Rastzungen
- 21: Ausnehmung
- 22: Stellschraube
- 23: Gewinde
- 24: Kopf
- 25: Rille
- 26: Hülse
- 27: Mutter
- 28: Flansch
- 29: Folie
- 29a: unterer Bereich
- 29b: überragender Bereich
- 29c: Bereich
- 30: Gewindebohrung
- 31: Oberseite
- 32: Vorderseite
- 33: Rückseite
- 34: Randdämmelement
- 34a: Kante
- 35: Fliesen
- 36: Aussenseite
- 37: Gebäudewand

## Patentansprüche

1. Ablaufwanne zum Einbau in einen Gebäudeboden, mit einem wenigstens abschnittweise umlaufenden Kragen (15) und einem an diesem Kragen (15) angeordneten seitlichen Flansch (28), der an eine Gebäudewand (37) anlegbar und mit dieser dicht verbindbar ist, **dadurch gekennzeichnet, dass** der seitliche Flansch (28) sich von einer Oberseite (7) des Kragens (15) nach unten erstreckt.

2. Ablaufwanne nach Anspruch 1, **dadurch gekennzeichnet, dass** eine Abdichtfolie (29) vorgesehen ist, die mit dem seitlichen Flansch (28) verbunden oder verbindbar ist und die nach oben über die Oberseite (7) des Kragens (15) hinaus an die Gebäudewand (37) anlegbar ist.

3. Ablaufwanne nach Anspruch 1 oder 2, **dadurch gekennzeichnet, dass** ein Randdämmelement (34) vorgesehen ist, das im Wesentlichen gleich lang oder länger ist als der seitliche Flansch (28) und das zur Schalldämmung zwischen dem seitlichen Flansch (28) und der Gebäudewand (37) montierbar ist.

4. Ablaufwanne nach einem der Ansprüche 1 bis 3, **dadurch gekennzeichnet, dass** am Kragen (15) Nivellierungselemente (9) angeordnet sind, die auf einen Rohboden (9) abstellbar sind und mit denen die Ablaufwanne ausrichtbar ist.

5. Verfahren zum Montieren einer Ablaufwanne nach einem der Ansprüche 1 bis 4, **dadurch gekennzeichnet, dass** die Ablaufwanne auf einen Rohboden (9) abgestellt wird, wobei der seitliche Flansch (28) entlang der Gebäudewand (37) angeordnet wird und dass eine mit dem seitlichen Flansch (28) verbundene Abdichtfolie (29) nach oben an die Gebäudewand (37) angelegt wird.

6. Verfahren nach Anspruch 5, **dadurch gekennzeichnet, dass** der seitliche Flansch (28) unter Zwischenlage eines Randdämmelementes (34) an die Gebäudewand (37) angelegt wird.

7. Verfahren nach Anspruch 5 oder 6, **dadurch gekennzeichnet, dass** die Dichtfolie (29) mit dem seitlichen Flansch (28) verbunden wird oder mit diesem verbunden ist.

8. Verfahren nach einem der Ansprüche 5 bis 7, **dadurch gekennzeichnet, dass** die Abdichtfolie (29) über der Oberseite (7) des Kragens (15) mit der Gebäudewand (37) verbunden und insbesondere verklebt wird.

9. Verfahren nach Anspruch 8, **dadurch gekennzeichnet, dass** die Abdichtfolie (29) über der Oberseite des Kragens (15) mit Fliesen oder anderen Verkleidungsteilen abgedeckt wird.

10. Verfahren nach einem der Ansprüche 5 bis 9, **dadurch gekennzeichnet, dass** auf den Rohboden (9) wenigstens eine Isolierschicht (11, 12) gelegt wird.

11. Verfahren nach einem der Ansprüche 5 bis 10, **dadurch gekennzeichnet, dass** die Ablaufwanne in einen Fertigboden (13) eingebettet wird.
